# EUROPÄISCHE PATENTSCHRIFT

(11) **EP 3 282 080 B1**
(45) Veröffentlichungstag und Bekanntmachung des Hinweises auf die Patenterteilung: **15.04.2020**
(21) Anmeldenummer: 16183843.8
(22) Anmeldetag: 11.08.2016
(51) Int. Cl.: E06B 9/17, E04G 13/04, E04C 3/02

(54) **ROLLLADENSCHALUNGSKASTEN AUS PORIGEM LEICHTBAUMATERIAL**
ROLLER SHUTTER FORMWORK BOX FROM POROUS LIGHT WEIGHT CONSTRUCTION MATERIAL
CAISSON DE COFFRAGE DE STORES EN MATERIAU DE CONSTRUCTION LÉGER POREUX

(43) Veröffentlichungstag der Anmeldung: 14.02.2018
(73) Patentinhaber: NeWo Sonnen- und Insektenschutz GmbH, 5222 Munderfing (AT)
(72) Erfinder: Frauscher, Michael, 5242 Sankt Johann am Walde (AT)
(74) Vertreter: HGF Europe LLP

(56) Entgegenhaltungen:
- DE-A1- 2 705 592
- DE-A1- 10 347 717
- DE-U1- 20 314 633
- DE-U1-202006 018 258

## Beschreibung

Die vorliegende Erfindung betrifft einen Rollladenschalungskasten nach dem Oberbegriff des Anspruch 1.

Es ist bekannt, Fensterstürze aus Ziegelschalen mit Beton und Armierung auszubilden, wobei dann Rollladenkästen von außen aufgesetzt werden. Zudem sind sogenannte kalte Rollladenkästen bekannt, wobei der Einbau in Funktion als Fensterüberlieger stattfindet. In beiden Fällen ist nachteilig, dass keine Isolierung oder nicht in ausreichender Stärke realisierbar ist. Zudem ist beim kalten Rollladenkasten die Außenluft in Kontakt mit dem Baukörper, was zu extremen Wärmebrücken sowie Taupunktverschiebungen in das Mauerwerk oder an die Wandinnenseite führt.

Dabei ist es auch bekannt, Isolierschichten um Standard-Rollladenkästen anzuordnen.

Insgesamt haben bekannte Lösungen als Funktion die Aufnahme des Rollladens und müssen als separates Bauteil beim Mauern berücksichtigt werden. Hierbei ist der Anschluss der Fensterrahmen oberseitig oft problematisch, da - insbesondere bei großen Fensterflächen - keine schlüssige Anbindung möglich ist und die Schrauben, mit denen der Fensterrahmen angeschraubt wird, oft ins Leere gehen oder nur in das Wärmedämmmaterial reichen, was bedeutet, dass ein oberseitig ausreichender Halt nicht gegeben ist.

Zudem ist von Nachteil, dass die Wärmedämmung unvollständig ist oder bei Hinterschneidungen nur sehr dünne Lagen Wärmedämmmaterial vorhanden sind.

Aus der DE 10 2007 032 397 A1 ist ein Verfahren zur Herstellung eines transportablen vorgefertigten Gebäudewandelements aus Schalungssteinen, insbesondere Holzspanschalungssteinen, bekannt, welche Hohlräume und Ausnehmungen zum durchgehenden Verfüllen des Gebäudewandelements mit Beton, insbesondere Fertigbeton, aufweisen, wobei plattenförmige Dämmelemente entlang einer Montageebene einer Stützvorrichtung angeordnet werden, wobei die Über- und/oder nebeneinander angeordneten Dämmelemente eine der Montageebene abgewandte ebene Abstellfläche und eine der Montageebene zugewandte ebene äußere Wandelementfläche bilden und wobei Schalungssteine reihenweise der ebenen Anstellfläche der Dämmelemente derart angeordnet werden, dass eine im Verbund gemauerte Wandscheibe mit wenigstens einem durchgehenden mit Beton verfüllbaren Hohlraum entsteht, wobei die Schalungssteine beim Auf- und Aneinandersetzen miteinander und mit den Dämmelementen verklebt werden, sodass die den Dämmelementen abgewandte Seite der Schalungssteine eine ebene innere Wandelementfläche bildet und anschließend Schneiden des aus Schalungssteinen und Dämmelementen gebildeten Wandelements in einer zu den Reihen aus Schalungssteinen im Wesentlichen orthogonalen Richtung, wobei der Schnittwinkel zur Ebene der äußeren Wandelementfläche variabel einstellbar ist.

Aus der DE 10 2011 017 089 A1 ist eine Gebäudewand aus Beton mit einer Ausnehmung für eine Tür oder ein Fenster bekannt, wobei die Ausnehmung eine Leibung aus verlorene Schalung aufweist.

Aus der DE 10 2004 020 170 A1 ist ein Rollladenkasten bekannt, der aus überwiegend wärmedämmendem Material und Stahlbeton hergestellt ist, wobei über dem Raum für den Rollladen ein längsgestreckter, oben offener kanalförmiger Hohlraum mit mindestens 4 cm Breite und 3 cm Höhe angeordnet ist, in den mindestens ein Längsbewährungsstahl eingelegt ist und der mit Beton aufgefüllt werden kann, wobei an den beiden Enden des Rollladenraums je ein ebenso mit Beton von oben auffüllbarer, senkrechter Hohlraum angeordnet ist, der sich von der Unterkante des Rollladenkastens bis zur Oberkannte des waagerechten Betonbalkens erstreckt.

Aus der DE 20314633 U1 ist ein Rollladenkasten bekannt, der aus mehreren gleichen Rasterstücken zusammengefügt ist, welche vollständig aus einem wärmedämmenden Material, mineralischen Schaum oder geschäumten Kunststoff, z. B. Styroporhartschaum, hergestellt sind, wobei die Rasterstücke einen Innenraum umschließen, welcher zur Aufnahme der Rollladenwelle dient, einer schwalbenschwanzförmigen Ausnehmung und einem I-förmigen Schacht.

Die DE 2705592 A1 betrifft einen Rollladenkasten für Fenster- und Türöffnungen aus einem Vollprofilkörper, der nach unten eine offene, im Querschnitt annähernd b-förmige Kammer zur Aufnahme eines Rollladens besitzt, wobei seitlich neben der Rollladenkammer und parallel zu dieser verlaufend eine zweite, nach oben offene Kammer vorgesehen ist, welche zur Bildung einer verlorenen Schalung für ein seitlich neben dem Rollladenkasten anzuordnender tragender Betonsturz vorgesehen ist, wobei die Begrenzungswand der Rollladenkammer eine Zwischenwand zwischen den beiden Kammern bildet und die Breite der oben offenen Kammer größer ist, als die Dicke der Begrenzungswandung der Kammern.

Aus der DE 150 95 36 A1 ist ein Rollladenkasten in Form eines rinnenförmigen, an den Enden der Stirnwände geschlossenen, dünnwandigen Schalungskörpers bekannt, wobei dieser Lagerungen für die Rollladenwelle und Gurtauslässe besitzt, wobei der Schalungskörper mit sowohl bau- als auch fabrikseitig formschlüssig vergießbaren Verankerungs-, Schalungs- sowie Putzausgleichelementen ausgestattet und wärmedämmend ausgebildet ist.

Ein Rollladenschalungskasten nach dem Oberbegriff des Anspruchs 1 ist aus der DE 20 2006 018 258 U1 bekannt.

Bei allen Vorrichtungen nach dem Stand der Technik ist von Nachteil, dass diese nicht vollständig in ein Bauwerk in einer Weise zu integrieren sind, dass ein zufriedenstellender Anschluss einerseits und andererseits eine zufriedenstellende Wärmedämmung erzielt wird. Zudem sind derartige Systeme nicht flexibel bezüglich der Einbausituation und einer Situation bezüglich aufzunehmender Rollladentypen.

Aufgabe der Erfindung ist es, einen Rollladenschalungskasten zu schaffen, der bezüglich der Einbausituation flexibel ist, eine wirkungsvolle Verbindung zum Bauwerk und weiteren Bauwerksteilen ermöglicht, schnell und einfach zu montieren ist und in kostengünstiger Weise herstellbar ist.

Die Aufgabe wird mit einem Rollladenschalungskasten mit den Merkmalen des Anspruchs 1 gelöst.

Vorteilhafte Weiterbildungen sind in Unteransprüchen gekennzeichnet.

Es ist eine weitere Aufgabe, ein Verfahren zur Anordnung eines Rollladenschalungskastens in einem Bauwerk zu schaffen, bei dem in einfacher und flexibler Weise Rollladenschalungskästen eingesetzt und mit dem Bauwerk verbunden werden können.

Die Aufgabe wird mit einem Verfahren mit den Merkmalen des Anspruchs 10 gelöst.

Vorteilhafte Weiterbildungen sind in den hiervon abhängigen Unteransprüchen gekennzeichnet.

Erfindungsgemäß wird ein Rollladenschalungskasten aus wärmedämmendem Kunststoff ausgebildet, wobei der Rollladenschalungskasten insbesondere ein extrudiertes Bauteil aus einem wärmedämmenden Kunststoffschaum und insbesondere Partikelschaumstoff ist. Darüber hinaus kann der Rollladenkasten auch aus einem anderen geeigneten porigen Leichtbaustoff, z. B. Porenbeton oder mineralischen Schäumen, ausgebildet sein.

Dieser Rollladenschalungskasten dient bauseits zu dem als verlorene Schalung für Fenster- oder Türüberlieger bzw. Fenster- oder Türstürze.

Erfindungsgemäß wurde erkannt, dass bei bestehenden Systemen häufig eine Befestigung bzw. ein Anschluss von Fenster- oder Türrahmen oberseitig in die Stürze nur ungenügend und ohne feste Verankerung oder mit einer Beschädigung der Armierung erfolgt. Dementsprechend besitzt der erfindungsgemäße Rollladenschalungskasten markierte Bereiche für den Einbau, welche insbesondere in einer zu einem Tür- oder Fensterrahmen weisenden Unterseite und im Armierungsbereich Bohrzonen für den Rahmenanschluss besitzen und damit nicht tragende Bereiche oder armierte Bereiche frei hält.

Hierdurch können auch die gefürchteten schalenförmigen Absplitterungen des Betons durch Bohrlöcher, welche zu nahe am Betonrand verlaufen, verhindert werden. Erfindungsgemäß ist der Rollladenschalungskasten so ausgebildet, dass eine Aufnahmerinne für Ortbeton so stabilisiert ausgebildet ist, dass ein aus dem Stand der Technik bekanntes Aufdrücken durch den Ortbeton verhindert wird und zudem ein Abgleiten abgesichert ist. Erfindungsgemäß ist der Bereich, der einen Rollladen bzw. eine Rollladenanordnung aufnehmen soll, nicht werksmäßig ausgespart, sondern als massiver, vollstückiger Bereiche ausgebildet, der insbesondere vollständig aus Partikelschaumstoff besteht, wobei jedoch - insbesondere auf bekannte oder genormte Maße abgestimmte - Ausbrechungen oder Schlitze vorhanden sind, die so eingeformt oder vorgeschnitten in dem Material sind, dass durch Ausbrechen von Teilbereichen des vollstückigen Bereichs die Aufnahmeöffnung geschaffen werden kann. Hierbei ist von Vorteil, dass ein Produkt für unterschiedliche Anforderungen bereitgestellt werden kann, wobei in einfacher Weise die Anforderungen bei der Montage umgesetzt werden können. Zudem ist hierbei von Vorteil, dass eine ausreichende Wärmedämmstärke bzw. Stärke des Partikelschaumstoffmaterials nach außen und innen gewährleistet bleibt.

Die Erfindung wird anhand einer Zeichnung beispielhaft erläutert, es zeigen dabei:
- Figur 1: stark schematisiert einen erfindungsgemäßen Rollladenschalungskasten auf einem Mauerwerk mit der notwendigen Überdeckung zur Herstellung einer tragenden Konstruktion;
- Figur 2: den erfindungsgemäßen Rollladenschalungskasten in eingebautem Zustand mit einem Deckenanschluss, einem eingebauten Rollladen und einem eingebauten Fensterrahmen mit Fenster;
- Figur 3: den Rollladenschalungskasten nach Figur 2 in eingebautem, aber noch nicht verfülltem Zustand;
- Figur 4: eine weitere Ausführungsform des Rollladenschalungskastens nach Figur 3, jedoch mit einer Jalousieanordnung;
- Figur 5: den Rollladenschalungskasten nach Figur 4 in einem Querschnitt;
- Figur 6: den Rollladenschalungskasten nach Figur 5 in einer Draufsicht.

Ein erfindungsgemäßer Rollladenschalungskasten 1 (Figur 1) ist grundsätzlich dazu ausgebildet, mit freien Endbereichen auf einem Mauerwerk 2 aufliegend angeordnet zu werden, um eine Tür- oder Fensteröffnung als Sturz zu überspannen.

Der Rollladenschalungskasten 1 ist hierbei aus einem porigen Leichtbaumaterial ausgebildet, vorzugsweise als extrudiertes Kunststoffschaumteil ausgebildet und weiter bevorzugt ein extrudiertes Partikelschaumstoffteil. Darüber hinaus kann der Rollladenschalungskasten auch aus anderem, insbesondere porigem Leichtbaumaterial, aus mineralischem porigem Material wie mineralischen Schäumen oder Porenbeton ausgebildet sein.

Hierbei liegt der Rollladenschalungskasten 1 z. B. 20-50 cm auf dem Mauerwerk 2 auf, kann aber auch deutlich weniger, z. B. 5 cm, aufliegen. Der Rollladenschalungskasten 1 ist ein flach quaderförmiger, langgestreckter Körper mit einer Bodenwandung 4, einer äußeren Seitenwandung 5, einer inneren Seitenwandung 6 und einer Deckenwandung 7.

Benachbart zur inneren Seitenwandung 6 und von dieser ein Stück beanstandet ist von der Deckenwandung 7 her eine im Querschnitt rechteckige oder quaderförmige axiale Ausnehmung 8 vorhanden.

Die Ausnehmung 8 erstreckt sich dabei in Querrichtung vorzugsweise bis zur Quermitte des Rollladenschalungskastens 1 oder etwas darüber, sodass die Ausnehmung 8 von einer zur inneren Seitenwandung 6 benachbarten Ausnehmungsseitenwand 9, einer zu dieser parallel verlaufenden Seitenwandung 10 und einer diese verbindende Bodenwandung 11 begrenzt wird, wobei die Bodenwandung 11 parallel zur Bodenwandung 4 verläuft und die Seitenwandung 10 parallel zur Seitenwandung 5, jedoch von der Seitenwandung 5 einen deutlich größeren Abstand aufweist, als die Seitenwandung 9 von der Seitenwandung 6.

Der Rollladenschalungskasten 1 besitzt zudem eine Stirnwandung 12 und eine diametral gegenüberliegende, parallel hierzu verlaufende Stirnwandung 13.

Die Stirnwandungen 12, 13 sind im Bereich der Ausnehmung 8 stirnseitig im Querschnitt der Ausnehmung 8 durchbrochen. Zudem ist auch die Bodenwandung 4 benachbart zu den stirnseitigen Öffnungen der Ausnehmung 8 mit bodenseitigen, insbesondere in der Draufsicht quadratischen oder quaderförmigen, Ausnehmungen 14 ausgebildet.

In den Seitenwandungen 9, 10 können entsprechend der Längserstreckung des Rollladenschalungskastens 1 bzw. der Ausnehmung 8 ein oder mehrere Schwalbenschwanznuten 15 eingebracht sein, um insbesondere eine gute Verbindung mit dem in die Ausnehmung 8 einzufüllenden Beton zu gewährleisten.

Im Bereich der Deckenwandung 7 ist beidseitig der Ausnehmung 8 eine Vertiefung 16 angeordnet. Im Bereich der Vertiefung ist beidseitig der Ausnehmung 8 je zumindest eine längsverlaufende, nach oben offene Nut 17 vorhanden, wobei in einer zwischen der Ausnehmung 8 und der äußeren Seitenwandung 5 durch die Vertiefung entstandenen Fläche 18 auch z. B. zwei Nuten 17 vorhanden sein können.

Die Nuten 17 können z. B. bei einer Ausführungsform aus einem härteren Kunststoff oder aus Porenbeton oder anderen vergleichbaren mineralischen Schäumen im Material vorhanden sein.

Insbesondere bei Ausführungen, die aus einem Kunststoff und insbesondere einem Kunststoffschaum, insbesondere einem Kunststoffpartikelschaum wie Polystyrolschaum, ausgebildet sind, ist es vorteilhaft, die Nuten 17 dadurch auszubilden, dass Metallschienen 17a im den Rollladenschalungskasten ausbildenden Material vorhanden sind, wobei die Metallschienen 17a im Querschnitt in etwa µ-förmig ausgebildet sind.

Hierdurch wird oberseitig die Nut 17 ausgebildet, während eine in das Material reichende flächige Verlängerung in Richtung zur Bodenwandung 4 in das Material hinein reicht, sodass die Kraft in verbesserter Weise aus dem Material auf den Bügel 21 übertragen wird.

Zudem können in der Fläche 18 benachbart zur Ausnehmung 8 auch weitere Schwalbenschwanznuten 19 vorhanden sein, welche nach oben geöffnet sind.

Um ein Auseinanderdrücken der die Flächen 9 und 10 ausbildenden Wandungsabschnitte des Rollladenschalungskastens 1 beim Befüllen der Ausnehmung 8 mit Beton zu verhindern, sind auf der Fläche 18 aufliegend und mit entsprechenden Vorsprüngen 20 in die Nuten 17 bzw. Metallschienen 17a eingreifend Bügel 21 vorhanden, z. B. ein oder mehrere Bügel 21, welche damit über die Nuten 17 bzw. Schienen 17a und ihre Vorsprünge 20 die die Ausnehmung 8 begrenzenden Wandungsabschnitte miteinander verklammern. Die Vertiefung 16 besitzt dabei eine Höhe, die der Höhe der Fläche 18 zuzüglich der Höhe des Bügels 21 entspricht oder etwas größer ist.

Um ein Einrasten oder Einschnappen der Vorsprünge 20 in den Nuten 17 bzw. den µ-förmigen Metallschienen 17a zu verwirklichen, konvergieren einer oder beide nach oben weisende µ-Schenkel oder Nutwandungen, sodass die Einstecköffnung der µ-förmigen Metallschiene 17a bzw. der Nut 17 etwas verengt ist. Um den Effekt zu vergrößern und/oder den Halt zu verbessern, können sich die Vorsprünge 20 zu ihrem freien Ende, also weg von dem Bügel, verbreitern.

In der Bodenwandung 4 ist unterseitig der Ausnehmung 8 und vorzugsweise im Bereich der Wandung 10 ein quaderförmiger Einsatz 22 in einer entsprechenden Nut 23 eingesetzt angeordnet.

Zwischen dem Einsatz 22 bzw. der Nut 23 einerseits und der äußeren Seitenwandung 5 andererseits besitzt der Rollladenschalungskasten 1 einen Aufnahmebereich 32 für einen Rollladen oder dergleichen, wobei die Aufnahmeeinrichtung im Herstellungszustand vorzugsweise als massiver Bereich 32 ausgebildet ist, wobei der massive Bereich 32 jedoch einen von der Bodenwandung 4 zur Deckenwandung 7 sich erstreckenden Schlitz 24 besitzt, der jedoch von der Bodenwandung zur Deckenwandung nicht durchgeht, sondern unterhalb der Deckenwandung und unterhalb der Fläche 18 endet. Von diesem Schlitz 24 gehen eine Mehrzahl von Schlitzen 25 senkrecht in Richtung zur äußeren Seitenwandung hin ab, wobei diese ebenfalls nicht bis zur Seitenwandung 5 hin durchgehend ausgebildet sind.

Die Schlitze 25 und der Schlitz 24 sind vorzugsweise beim Extrudieren oder anschließend eingebracht und ermöglichen es, mit geeigneten Trennvorrichtungen, wie z. B. Messern, bei der Montage z. B. einen Bereich vom Schlitz 24 zum untersten Schlitz 25 auszubrechen oder auszuschneiden. Hierzu sind auf Höhe der Schlitze 25 in der Seitenwandung 5 vorzugsweise entsprechende Markierungen vorhanden. Hierdurch wird es ermöglicht, Rollladenkästen oder Rollladenvorrichtungen oder Jalousievorrichtungen geeigneter Größe (Figur 4, 5) einzusetzen, ohne zu viel Schalungsmaterial entfernen zu müssen. Bei Porenbeton sind die Schnitte in an sich bekannter Weise, z .B. vor dem Autoklavieren, mit Schneiddrähten eingebracht.

Der Einsatz 22 bzw. die Nut 23 zeigen dem Benutzer von außen einen Bereich an, durch den Befestigungsschrauben für einen Fensterrahmen 28 in den Schalungskasten 1 so eingebracht werden können, dass die Schrauben bis in den mit Beton verfüllten Bereich 8 hineinragen (Figur 2), jedoch ohne eine in der Ausnehmung 8 und vom Beton umhüllte Bewehrung zu beschädigen.

Das erfindungsgemäße Verfahren sieht vor, einen Rollladenschalungskasten 1 auf ein Mauerwerk 2 aufzusetzen, wobei durch die Ausnehmungen 14 in der Bodenwandung 4 im Bereich des Auflagers das unter dem Rollladenschalungskasten 1 befindliche Mauerwerk von oben zugänglich ist.

Anschließend wird in den Rollladenschalungskasten 1 und insbesondere in die Ausnehmung 8 eine entsprechende Bewehrung, insbesondere ein Bewehrungskorb, eingesetzt.

Anschließend kann eine Deckenrandschalung 29 von oben auf die Deckenwandung 7 und fluchtend mit der äußeren Seitenwandung 5 aufgesetzt sein (Figur 2), wobei anschließend Beton in die entsprechende Schalung eingegossen wird und die entsprechende Betondecke 30 ausbildet.

Bei der Erfindung ist von Vorteil, dass in einfacher, schneller und sicherer Weise eine Schalung und gleichzeitig Isolierung für einen Sturz geschaffen wird und zudem flexibel auf einzusetzende Rollläden oder Jalousievorrichtungen reagiert werden kann und diese entsprechend ihrer Ausdehnung in unterschiedlich große Aussparungen eingesetzt werden können.
1 Rollladenschalungskasten
2 Mauerwerk
3 Tür-/ Fensteröffnung
4 Bodenwandung
5 äußere Seitenwandung
6 innere Seitenwandung
7 Deckenwandung
8 Ausnehmung
9 Seitenwandung/ Ausnehmungsseitenwandung
10 Seitenwandung/ Ausnehmungsseitenwandung
11 Bodenwandung/ Ausnehmungsbodenwandung
12 Stirnwandung
13 Stirnwandung
14 Ausnehmungen
15 Schwalbenschwanznut
16 Vertiefung
17 Nut
17a Metallklammer
18 Fläche
19 Schwalbenschwanznut
20 Vorsprung
21 Bügel
22 Einsatz
23 Nut
24 Schlitz
25 Schlitz
26 Rolladeneinrichtung
27 Jalousieeinrichtung
28 Fensterrahmen
29 Deckenrandanschlag
30 Betondecke
32 Aufnahmebereich

## Patentansprüche

1. Rollladenschalungskasten zur Ausbildung einer verlorenen Schalung für einen Tür- oder Fenstersturz, wobei der Rollladenschalungskasten (1) aus einem porigen Leichtbaumaterial ausgebildet ist und ein im wesentlichen quaderförmiger Körper mit einer Deckenwandung (7), einer äußeren ersten Seitenwandung (5), einer ersten Bodenwandung (4) und einer inneren zweiten Seitenwandung (6) ist, wobei er eine quaderförmige axiale erste Ausnehmung (8) in der Deckenwandung (7) besitzt, und der Rollladenschalungskasten (1) einen Aufnahmebereich (32) zur Aufnahme einer Rollladeneinrichtung (26) oder Jalousieeinrichtung (27) besitzt, der im Herstellungszustand massiv ausgebildet ist und erste und zweite Schlitze (24, 25) besitzt, zum Herausbrechen geeigneter Abschnitte zur Herstellung einer zweiten Ausnehmung für eine Rollladeneinrichtung (26) oder eine Jalousieeinrichtung (27), **dadurch gekennzeichnet,**
**dass** im Bereich der Deckenwandung (7) beidseitig der ersten Ausnehmung (8) eine Vertiefung (16) angeordnet ist, wobei im Bereich der Vertiefung (16) beidseitig der ersten Ausnehmung (8) je zumindest eine längs verlaufende, nach oben offene erste Nut (17) vorhanden ist, wobei in einer zwischen der ersten Ausnehmung (8) und der äußeren ersten Seitenwandung (5) durch die Vertiefung (16) entstandenen Fläche (18) optional auch zwei oder mehr erste Nuten (17) vorhanden sind, wobei auf der Fläche (18) aufliegend und mit Vorsprüngen (20) in die ersten Nuten (17) hineinragend zumindest ein Bügel (21) vorgesehen ist, der über die ersten Nuten (17) und die korrespondierenden Vorsprünge (20) die erste Ausnehmung (8) oberseitig überspannt und die begrenzenden Wandabschnitte miteinander verklammert, und dass in der ersten Bodenwandung (4) unterseitig der ersten Ausnehmung (8) eine erste Markierung und/oder ein quaderförmiger Einsatz (22) in einer entsprechenden zweiten Nut (23) eingesetzt angeordnet ist, wobei die erste Markierung und/oder der quaderförmige Einsatz (22) als Bohrmarkierung dient zur Anordnung eines Fensterrahmens (28), sodass hierfür verwendete Schrauben zwar einen festen Halt im Bereich der mit Beton aufgefüllten ersten Ausnehmung (8) besitzen, jedoch einen in die erste Ausnehmung (8) eingebrachten Bewehrungskorb nicht beschädigen.

2. Rollladenschalungskasten nach Anspruch 1, **dadurch gekennzeichnet, dass** der Aufnahmebereich (32) von der ersten Bodenwandung (4) und der äußeren ersten Seitenwandung (5) begrenzt wird, die im Wesentlichen senkrecht aufeinander angeordnet sind, wobei der zumindest eine erste Schlitz (24) sich von der ersten Bodenwandung (4) in Richtung zur Deckenwandung (7) erstreckt, welcher die Tiefe der zweiten Ausnehmung für eine Rollladeneinrichtung (26) oder Jalousieeinrichtung (27) bestimmt und wobei der zumindest eine zweite Schlitz (25) sich von dem ersten Schlitz (24) in Richtung zur äußeren ersten Seitenwandung (5) erstreckt und die Höhe der zweiten Ausnehmung definiert.

3. Rollladenschalungskasten nach Anspruch 1 oder 2, **dadurch gekennzeichnet, dass** auf der Höhe der zweiten Schlitze (25) in der äußeren ersten Seitenwandung (5) zweite Markierungen vorhanden sind, sodass ein zwischen den zweiten Markierungen und einem Schlitzende bestehender Steg auf Höhe der zweiten Markierungen durchtrennt werden kann, sodass ein entsprechendes Teil des Aufnahmebereichs (32), welches von dem zumindest einen ersten Schlitz (24) und dem zumindest einen korrespondierenden zweiten Schlitz (25) begrenzt wird, entfernbar ist.

4. Rollladenschalungskasten nach einem der vorhergehenden Ansprüche, **dadurch gekennzeichnet, dass** sich die axiale erste Ausnehmung (8) in Querrichtung, vorzugsweise bis zur Quermitte des Rollladenschalungskastens (1) oder etwas darüber, erstreckt, sodass die axiale erste Ausnehmung (8) von einer zur inneren zweiten Seitenwandung (6) benachbarten ersten Ausnehmungsseitenwand (9), einer zu dieser parallel verlaufenden zweiten Ausnehmungsseitenwand (10) und einer diese verbindenden Ausnehmungsbodenwandung (11) begrenzt wird, wobei die Ausnehmungsbodenwandung (11) parallel zur ersten Bodenwandung (4) verläuft und die zweite Ausnehmungsseitenwandung (10) parallel zur äußeren ersten Seitenwandung (5), jedoch von der äußeren ersten Seitenwandung (5) einen deutlich größeren Abstand besitzt, als die erste Ausnehmungswandung (9) von der inneren zweiten Seitenwandung (6).

5. Rollladenschalungskasten nach einem der vorhergehenden Ansprüche, **dadurch gekennzeichnet, dass** der Rollladenschalungskasten (1) zwei Stirnwandungen (12, 13) besitzt, wobei die Stirnwandungen (12, 13) von der ersten Ausnehmung (8) durchbrochen sind, wobei in der ersten Bodenwandung (4) benachbart zu den stirnseitigen Öffnungen der ersten Ausnehmung (8), dritte Ausnehmungen (14) ausgebildet sind.

6. Rollladenschalungskasten nach einem der vorhergehenden Ansprüche, **dadurch gekennzeichnet, dass** die ersten Nuten (17) durch µ-förmige Metallschienen (17a) ausgebildet werden, wobei die erste Nut (17) durch den nach oben offenen Teil der Metallschiene (17a) ausgebildet wird und eine flächige Verlängerung in Richtung zur ersten Bodenwandung (4) sich in das Material hinein erstreckt.

7. Rollladenschalungskasten nach einem der vorhergehenden Ansprüche, **dadurch gekennzeichnet, dass** der Rollladenschalungskasten (1) aus einem porigen Kunststoffmaterial, insbesondere einem heißschneidbaren Kunststoffmaterial wie Polystyrolschaumstoff bzw. Partikelschaumstoff, oder einem Mineralschaum oder Porenbeton ausgebildet ist.

8. Rollladenschalungskasten nach einem der vorhergehenden Ansprüche, **dadurch gekennzeichnet, dass** zum Verwirklichen eines Einrastens oder Einschnappens der Vorsprünge (20) in den ersten Nuten (17) oder den µ-förmigen Metallschienen (17a) eine oder beide der nach oben weisenden µ-Schenkel oder Nutwandungen konvergieren, sodass die Einstecköffnung der µ-förmigen Metallschiene (17a) oder der ersten Nut (17) etwas verengt ist
und/oder die Vorsprünge (20) an den Bügeln (21) zu ihrem freien Ende hin, also weg vom Bügel (21), sich verbreitern.

9. Rollladenschalungskasten nach einem der vorhergehenden Ansprüche in Verbindung mit Anspruch 4, **dadurch gekennzeichnet, dass** in den Ausnehmungsseitenwandungen (9, 10) ensprechend der Längserstreckung des Rollladenschalungskastens (1) bzw. der ersten Ausnehmung (8) eine oder mehrere Schwalbenschwanznuten (15) eingebracht sind.

10. Verfahren zur Anordnung eines Rollladenschalungskastens nach einem der vorhergehenden Ansprüche in Verbindung mit Anspruch 5 an einem Bauwerk, wobei der Rollladenschalungskasten (1) auf einem Mauerwerk (2), eine Tür- oder Fensteröffnung (3) überspannend aufgelegt angeordnet wird, wobei zumindest die Bereiche des Rollladenschalungskastens (1), die mit dritten Ausnehmungen (14) ausgebildet sind, auf dem Mauerwerk (2) aufliegen, wobei anschließend in den Rollladenschalungskasten (1) und insbesondere in die erste Ausnehmung (8) eine entsprechende Bewehrung, insbesondere ein Bewehrungskorb, eingesetzt wird, insbesondere ein Bewehrungskorb oder eine Bewehrung, die sich axial über den Rollladenschalungskasten (1) hinaus erstreckt, wobei gegebenenfalls eine Deckenrandschalung (29) von oben auf die Deckenwandung (7) des Rollladenschalungskastens (1) vorzugsweise fluchtend mit der äußeren ersten Seitenwandung (5) aufgesetzt wird, wobei anschließend Beton in die entsprechende Schalung eingegossen wird und dabei auch in die erste Ausnehmung (8) eingegossen wird und die entsprechende Betondecke (30) ausbildet.

## Claims

1. A roller shutter formwork box for forming a lost formwork for a door or window lintel, wherein the roller shutter formwork box (1) is formed of a porous lightweight construction material and represents a substantially parallelepiped body having a ceiling wall (7), an outer first side wall (5), a first bottom wall (4) and an inner second side wall (6), wherein it comprises a parallelepiped axial first recess (8) in the ceiling wall (7), and the roller shutter formwork box (1) comprises an accommodation area (32) for accommodating a roller shutter device (26) or venetian blind device (27), which is solid in the manufacturing state and comprises first and second slots (24, 25) for breaking out suitable portions for manufacturing a second recess for a roller shutter device (26) or a venetian blind device (27),
**characterized in that**
an indentation (16) is arranged in the area of the ceiling wall (7) on both sides of the first recess (8), wherein in the area of the indentation (16) on both sides of the first recess (8) there is provided in each case at least one longitudinally extending, upwardly open first groove (17), wherein two or more first grooves (17) are optionally also present in a surface (18) created by the indentation (16) between the first recess (8) and the outer first side wall (5), wherein at least one stirrup (21) is provided resting on the surface (18) and projecting into the first grooves (17) with protrusions (20), which, via the first grooves (17) and the corresponding protrusions (20), spans the first recess (8) at the top and interlocks the limiting wall sections with one another, and **in that**, in the first bottom wall (4) and below the first recess (8), a first marking and/or a parallelepiped insert (22) is arranged so as to be inserted in a corresponding second groove (23), wherein the first mark and/or the parallelepiped insert (22) serves as a drilling mark for arranging a window frame (28), so that screws used for this purpose have a firm grip in the area of the first recess (8) filled with concrete, but do not damage a reinforcement cage placed in the first recess (8).

2. The roller shutter formwork box according to claim 1, **characterized in that** the receiving area (32) is delimited by the first bottom wall (4) and the outer first side wall (5) which are arranged substantially perpendicular to each other, wherein the at least one first slot (24) extends from the first bottom wall (4) towards the ceiling wall (7), which determines the depth of the second recess for a roller shutter device (26) or a venetian blind device (27) and wherein the at least one second slot (25) extends from the first slot (24) towards the outer first side wall (5) and defines the height of the second recess.

3. The roller shutter formwork box according to claim 1 or 2, **characterized in that** second markings are provided in the outer first side wall (5) at the level of the second slots (25) so that a web existing between the second markings and one slot end can be severed at the level of the second markings so that a corresponding part of the receiving area (32), delimited by the at least one first slot (24) and the at least one corresponding second slot (25), is removable.

4. The roller shutter formwork box according to any of the preceding claims, **characterized in that** the axial first recess (8) extends in transverse direction preferably to the transverse center of the roller shutter formwork box (1) or slightly beyond it, so that the axial first recess (8) is delimited by a first recess side wall (9) adjacent to the inner second side wall (6), a second recess side wall (10) extending parallel thereto and a recess bottom wall (11) connecting these, wherein the recess bottom wall (11) extends parallel to the first bottom wall (4) and the second recess side wall (10) extends parallel to the outer first side wall (5), but has a significantly greater distance from the outer first side wall (5) than the first recess wall (9) has from the inner second side wall (6).

5. The roller shutter formwork box according to any of the preceding claims, **characterized in that** the roller shutter formwork box (1) has two end walls (12, 13), wherein the end walls (12, 13) are perforated by the first recess (8), wherein third recesses (14) are formed in the first bottom wall (4) adjacent to the end-side openings of the first recess (8).

6. The roller shutter formwork box according to any of the preceding claims, **characterized in that** the first grooves (17) are formed by µ-shaped metal rails (17a), wherein the first groove (17) is formed by the upwardly open part of the metal rail (17a) and a planar extension toward the first bottom wall (4) extends into the material.

7. The roller shutter formwork box according to any of the preceding claims, **characterized in that** the roller shutter formwork box (1) is formed from a porous plastic material, in particular a hot-cuttable plastic material such as a polystyrene foam, particle foam, mineral foam or aerated concrete.

8. The roller shutter formwork box according to any of the preceding claims, **characterized in that**, for realizing that the protrusions (20) latch or snap in place in the first grooves (17) or the µ-shaped metal rails (17a), one or both of the upwardly facing µ-limbs or groove walls converge, so that the insertion opening of the µ-shaped metal rail (17a) or of the first groove (17) is slightly narrowed and/or the protrusions (20) on the stirrups (21) widen towards their free end, i.e. away from the stirrup (21).

9. The roller shutter formwork box according to any of the preceding claims in connection with claim 4, **characterized in that** one or more dovetail grooves (15) are provided in the recess side walls (9, 10) corresponding to the longitudinal extension of the roller shutter formwork box (1) or of the first recess (8).

10. A method for arranging a roller shutter formwork box according to any of the preceding claims in connection with claim 5 on a building, wherein the roller shutter formwork box (1) is arranged to lie on a masonry (2) so as to span a door or window opening (3), wherein at least those areas of the roller shutter formwork box (1) which are formed with third recesses (14) rest on the masonry (2), wherein subsequently a corresponding reinforcement is placed in the roller shutter formwork box (1) and in particular in the first recess (8), said reinforcement being in particular a reinforcement cage, in particular a reinforcement cage or a reinforcement which extends axially beyond the roller shutter formwork box (1), wherein optionally a ceiling edge formwork (29) is placed from above on the ceiling wall (7) of the roller shutter formwork box (1), preferably so as to be flush with the outer first side wall (5), wherein concrete is then poured into the corresponding formwork and thus also poured into the first recess (8) and forms the corresponding concrete ceiling (30).

## Revendications

1. Caisson de coffrage de volet destiné à constituer un coffrage perdu pour un linteau de porte ou de fenêtre, sachant que le caisson de coffrage de volet (1) est constitué d'un matériau de construction léger poreux et est un corps sensiblement parallélépipédique comportant une paroi de plafond (7), une première paroi latérale extérieure (5), une première paroi de fond (4) et une deuxième paroi latérale intérieure (6), sachant qu'il présente un premier évidement (8) axial parallélépipédique dans la paroi de plafond (7), et le caisson de coffrage de volet (1) présente une zone de réception (32) pour la réception d'un dispositif de volet (26) ou d'un dispositif de store (27) qui est constitué de manière massive à l'état de fabrication et présente une première et une deuxième fente (24, 25) pour détacher des sections appropriées afin de réaliser un deuxième évidement pour un dispositif de volet (26) ou un dispositif de store (27),
**caractérisé en ce que**
dans la zone de la paroi de plafond (7), des deux côtés du premier évidement (8), un renfoncement (16) est disposé, sachant que dans la zone du renfoncement (16), des deux côtés du premier évidement (8), respectivement au moins une première rainure (17) ouverte vers le haut et à extension longitudinale est présente, sachant que dans une face (18) créée par le renfoncement (16) entre le premier évidement (8) et la première paroi latérale extérieure (5), deux ou plus de deux premières rainures (17) sont également présentes facultativement, sachant que, reposant sur la face (18) et s'avançant avec des protubérances (20) dans les premières rainures (17), au moins un étrier (21) est prévu, lequel enjambe en face supérieure le premier évidement (8) via les premières rainures (17) et les protubérances (20) correspondantes et attache l'une à l'autre les sections de paroi délimitatrices, et **en ce que**, dans la première paroi de fond (4) et en face inférieure du premier évidement (8), un premier repère et/ou un insert (22) parallélépipédique est disposé de manière insérée dans une deuxième rainure (23) correspondante, sachant que le premier repère et/ou l'insert (22) parallélépipédique sert de repère de perçage pour la mise en place d'un cadre de fenêtre (28) de telle sorte que des vis utilisées à cette fin aient certes une prise ferme dans la zone du premier évidement (8) rempli de béton, mais n'endommagent pas une cage d'armature introduite dans le premier évidement (8).

2. Caisson de coffrage de volet selon la revendication 1, **caractérisé en ce que** la zone de réception (32) est délimitée par la première paroi de fond (4) et la première paroi latérale extérieure (5), lesquelles sont disposées de manière sensiblement perpendiculaires l'une par rapport à l'autre, sachant que l'au moins une première fente (24) s'étend depuis la première paroi de fond (4) vers la paroi de plafond (7), laquelle fente détermine la profondeur du deuxième évidement pour un dispositif de volet (26) ou un dispositif de store (27) et sachant que l'au moins une deuxième fente (25) s'étend depuis la première fente (24) vers la première paroi latérale extérieure (5) et définit la hauteur du deuxième évidement.

3. Caisson de coffrage de volet selon la revendication 1 ou 2, **caractérisé en ce que** des deuxièmes repères sont présents à la hauteur de la deuxième fente (25) dans la première paroi latérale extérieure (5) de sorte qu'une âme se trouvant entre les deuxièmes repères et une extrémité de fente puisse être sectionnée à hauteur des deuxièmes repères de sorte qu'une partie correspondante de la zone de réception (32) qui est délimitée par l'au moins une première fente (24) et l'au moins une deuxième fente (25) correspondante soit ôtable.

4. Caisson de coffrage de volet selon l'une des revendications précédentes, **caractérisé en ce que** le premier évidement axial (8) s'étend en direction transversale, de préférence jusqu'au centre transversal du caisson de coffrage de volet (1) ou quelque peu au-delà, de sorte que le premier évidement axial (8) soit délimité par une première paroi latérale d'évidement (9) contiguë à la deuxième paroi latérale intérieure (6), une deuxième paroi latérale d'évidement (10) parallèle à celle-ci et une paroi de fond d'évidement (11) reliant celles-ci, sachant que la paroi de fond d'évidement (11) passe parallèlement à la première paroi de fond (4) et la deuxième paroi latérale d'évidement (10) passe parallèlement à la première paroi latérale extérieure (5), mais présente par rapport à la première paroi latérale extérieure (5) un écart nettement plus grand que la première paroi d'évidement (9) par rapport à la deuxième paroi latérale intérieure (6).

5. Caisson de coffrage de volet selon l'une des revendications précédentes, **caractérisé en ce que** le caisson de coffrage de volet (1) présente deux parois frontales (12, 13), sachant que les parois frontales (12, 13) sont interrompues par le premier évidement (8), sachant que des troisièmes évidements (14) sont constitués dans la première paroi de fond (4) de manière contiguë aux ouvertures côté frontal du premier évidement (8).

6. Caisson de coffrage de volet selon l'une des revendications précédentes, **caractérisé en ce que** les premières rainures (17) sont constituées par des rails métalliques (17a) en forme de µ, sachant que la première rainure (17) est constituée par la partie ouverte vers le haut du rail métallique (17a) et un prolongement plan s'étend vers la première paroi de fond (4) en entrant dans le matériau.

7. Caisson de coffrage de volet selon l'une des revendications précédentes, **caractérisé en ce que** le caisson de coffrage de volet (1) est constitué d'un matériau synthétique poreux, en particulier d'un matériau synthétique coupable à chaud comme de la mousse de polystyrol ou de la mousse de particules, ou une mousse minérale ou du béton cellulaire.

8. Caisson de coffrage de volet selon l'une des revendications précédentes, **caractérisé en ce que**, pour la réalisation d'un encliquetage ou clipsage des protubérances (20) dans les premières rainures (17) ou les rails métalliques (17a) en forme de µ, l'un ou les deux des ailes en µ pointant vers le haut ou des parois de rainure convergent de sorte que l'ouverture d'insertion du rail métallique (17a) en forme de µ ou de la première rainure (17) soit quelque peu rétrécie et/ou les protubérances (20) s'élargissent au niveau des étriers (21) vers leur extrémité libre, c'est-à-dire dans une direction s'éloignant de l'étrier (21).

9. Caisson de coffrage de volet selon l'une des revendications précédentes en relation avec la revendication 4, **caractérisé en ce qu'**une ou plusieurs rainures en queue d'aronde (15) sont ménagées dans les parois latérales d'évidement (9, 10) conformément à l'extension longitudinale du caisson de coffrage de volet (1) ou du premier évidement (8).

10. Procédé de mise en place d'un caisson de coffrage de volet selon l'une des revendications précédentes en relation avec la revendication 5 sur un ouvrage, sachant que le caisson de coffrage de volet (1) est mis en place en reposant sur une maçonnerie (2) de manière enjambante une ouverture de porte ou de fenêtre (3), sachant qu'au moins les zones du caisson de coffrage de volet (1) qui sont constituées avec des troisièmes évidements (14) reposent sur la maçonnerie (2), sachant qu'une armature correspondante, en particulier une cage d'armature, en particulier une cage d'armature ou une armature qui s'étend axialement au-dessus du caisson de coffrage de volet (1), est ensuite insérée dans le caisson de coffrage de volet (1) et en particulier dans le premier évidement (8), sachant que le cas échéant une paroi de bord de plafond (29) est posée d'en-haut sur la paroi de plafond (7) du caisson de coffrage de volet (1) de préférence à fleur de la première paroi latérale extérieure (5), sachant que du béton est ensuite coulé dans le coffrage correspondant et est à cette occasion également coulé dans le premier évidement (8) et constitue le plafond de béton (30) correspondant.
